# FASCICULE DE BREVET EUROPEEN

(11) **EP 0 047 695 B1**
(45) Date de publication et mention de la délivrance du brevet: **15.02.1984**
(21) Numéro de dépôt: 81401359.5
(22) Date de dépôt: 28.08.1981
(51) Int. Cl.: D06F 75/18

(54) **Fer à repasser électrique à vapeur**
Elektrisches Dampfbügeleisen
Electric steam iron

(30) Priorité: 10.09.1980 FR 8019492
(43) Date de publication de la demande: 17.03.1982
(73) Titulaire: SEB S.A., F-21260 Selongey (FR)
(72) Inventeur: Schwob, Pierre, F-69008 Lyon (FR)
(74) Mandataire: Bouju, André

## Description

La présente invention concerne un fer à repasser électrique à vapeur du genre comprenant un dispositif d'injection pour laisser s'écouler un certain débit d'eau dans une chambre de vaporisation d'où la vapeur formée s'échappe par des ouvertures ménagées sous la semelle.

Les fers à vapeur de ce genre permettent de disposer d'un débit de vapeur modéré, réglable dans une certaine bande, pour effectuer des travaux de repassage courants. Or, il arrive que, pour certains travaux spéciaux, on ait besoin momentanément d'un important surplus de vapeur. Il est connu, pour faire face à cette éventualité, d'utiliser un dispositif d'injection supplémentaire qui apporte de l'eau suivant le débit requis.

Si ce surplus d'eau, relativement abondant, est admis directement dans la chambre de vaporisation d'un fer classique, il risque d'y produire un entartrage abondant, avec le risque d'une vaporisation incomplète entraînant de l'eau sur le linge, avec éventuellement des morceaux de tartre. De plus, la projection de gouttelettes d'eau peut occasionner des taches.

Pour pallier cet inconvénient, on a proposé par exemple dans le brevet FR-A-2.231.799 d'effectuer l'injection supplémentaire dans une chambre auxiliaire constituée par un conduit de grande longueur et de petite section, et muni de chicanes. Ces dispositions permettent de retarder l'écoulement de l'eau et de faciliter sa vaporisation totale.

Mais la vaporisation abondante qui se produit dans un conduit étroit à chicanes produit un entartrage rapide inacceptable, car très difficile à éliminer.

La présente invention vise à réaliser un fer à repasser à vapeur qui permette d'obtenir un surplus momentané de vapeur avec vaporisation totale et quasi-instantanée, et sans entartrage notable.

Suivant l'invention, le fer à repasser électrique à vapeur comprend un élément chauffant surmoulé dans un bossage d'une semelle, un dispositif d'injection principal lié à un réservoir d'eau pour injecter de l'eau dans une chambre de vaporisation adjacente audit bossage, et un dispositif d'injection auxiliaire pour injecter un débit d'eau supplémentaire en vue d'obtenir un surplus momentané de vapeur. Ce dispositif d'injection auxiliaire débouche dans la chambre de vaporisation au-dessus du bossage renfermant l'élément chauffant, et le fer est caractérisé en ce que, dans la zone où débouche l'injection auxiliaire, le métal du bossage est aminci de manière à rapprocher l'élément chauffant de la surface du métal.

La température du métal au point de chute de l'injection secondaire est très élevée, ce qui procure une vaporisation rapide.

La faible quantité d'eau résiduelle se vaporise facilement ensuite dans la chambre de vaporisation. On ne risque donc pas d'injection d'eau sur le linge.

Suivant une réalisation avantageuse de l'invention, la zone amincie du bossage est sensiblement plane et présente une pente descendant vers la chambre de vaporisation.

De cette façon, l'eau non vaporisée instantanément s'écoule facilement dans la chambre de vaporisation pour achever de s'y vaporiser.

De préférence, la zone plane et amincie présente un élargissement situé au droit du point d'injection auxiliaire.

Cet élargissement permet à l'injection secondaire de toujours tomber sur la zone en question, même si les mouvements imprimés au fer par l'utilisateur perturbent la chute de l'eau.

D'autres particularités et avantages de l'invention ressortiront encore de la description détaillée qui va suivre.

Aux dessins annexés, donnés à titre d'exemple non limitatif:
- la figure 1 est une vue partielle en plan d'une semelle de fer conforme à l'invention;
- la figure 2 est une vue en coupe suivant II-II de la figure 1; et
- la figure 3 est une vue en perspective d'une partie de la semelle, montrant la zone de chute de l'injection auxiliaire.

En référence à ces figures, une semelle 1 de fer à vapeur comprend une résistance électrique blindée 2 formant élément chauffant, disposée en U et surmoulée dans un bossage 3 monobloc avec la semelle.

Le fer à vapeur comprend, de façon connue, un dispositif principal d'injection d'eau (non représenté), prévu pour laisser tomber de l'eau goutte à goutte dans une chambre de vaporisation 4 située entre les branches de l'U de l'élément chauffant 2. Le point de chute de cette injection principale est situé dans la région de la base de l'U, au voisinage du point 5.

Le fer conforme à l'invention comprend encore, de façon connue, un dispositif auxiliaire d'injection (non représenté) manoeuvrable indépendamment du dispositif principal, pour obtenir momentanément un surplus de vapeur.

Ce dispositif auxiliaire est placé de manière que l'injection s'effectue au-dessus d'un point 6 situé sur le bossage 3.

Dans la zone située autour du point 6, le métal constituant le bossage 3 est aminci, de manière que le blindage de la résistance 2 vienne presque affleurer la surface du bossage (figure 2).

D'autre part, cette zone amincie 7 est plane. Elle est en relation avec la chambre 4 et s'étend sur une certaine longueur du bossage. Elle présente une pente descendant vers la chambre de vaporisation 4.

Enfin, la zone amincie 7 présente, autour du point d'injection 6, un élargissement 8 vers la chambre de vaporisation.

En fonctionnement normal, l'injection principale tombe dans la région du point 5 et s'y vaporise en partie. L'eau non vaporisée s'écoule dans la chambre 4 et achève de s'y vaporiser. En raison des grandes dimensions de cette chambre, l'entartrage se répartit sur une grande surface, donc sous une très faible épaisseur.

Pour obtenir un surplus momentané de vapeur, on actionne le dispositif auxiliaire qui fait tomber l'eau sur la zone 7 au voisinage du point 6. En raison de l'amincissement du métal du bossage, la surface de la zone 7 est à une température très élevée, ce qui provoque une vaporisation quasi instantanée de la plus grande partie de l'eau.

L'eau non vaporisée rebondit en partie pour retomber en pluie sur l'ensemble de la zone 7 où elle se vaporise en laissant un dépôt de tartre réparti assez mince. Du fait de l'inclinaison de la zone 7, le rebondissement et la retombée ont d'ailleurs tendance à s'effectuer préférentiellement vers la chambre de vaporisation 4.

L'inclinaison permet également à l'eau non vaporisée qui mouille la zone 7 de s'écouler vers la chambre4.

Enfin, malgré les mouvements imprimés au fer par l'utilisateur, l'élargissement 8 permet que la chute de l'eau se trouve toujours dans la zone intérieure.

L'invention permet d'obtenir une vaporisation totale de l'injection auxiliaire, éventuellement terminée dans la chambre de vaporisation 4, et quasi instantanée.

En raison de l'éclatement de la goutte d'eau, et de sa projection sur une surface importante, l'entartrage est réparti et ne présente qu'une épaisseur très faible. Un entartrage minimal est d'ailleurs nécessaire pour éviter le phénomène de caléfaction.

D'autre part, on a constaté un avantage assez inattendu apporté par l'invention, à savoir que la chute d'eau auxiliaire ne provoquait pas de refroidissement du bossage 3 susceptible d'être ressenti par le thermostat fixé en 9 sur ce bossage à une certaine distance du point de chute 6. On peut penser que ce phénomène est dû à la forte diminution de section du bossage dans sa partie amincie (figure 3), qui diminue sa conductance thermique. Bien entendu, l'invention ne se limite pas à l'exemple décrit, mais couvre toute variante mineure à la portée de l'homme de l'art.

## Revendications

1. Fer à repasser électrique à vapeur, comprenant un élément chauffant (2) surmoulé dans un bossage (3) d'une semelle (1), un dispositif d'injection principal (5) lié à un réservoir d'eau pour injecter de l'eau dans une chambre de vaporisation (4) adjacente audit bossage, et un dispositif d'injection auxiliaire (6) pour injecter un débit d'eau supplémentaire en vue d'obtenir un surplus momentané de vapeur, ce dispositif d'injection auxiliaire (6) débouchant dans la chambre de vaporisation (4) au-dessus du bossage (3) renfermant l'élément chauffant (2), caractérisé en ce que, dans la zone (7) où débouche l'injection auxiliaire, le métal du bossage (3) est aminci de manière à rapprocher l'élément chauffant (2) de la surface du métal.

2. Fer conforme à la revendication 1, caractérisé en ce que la zone amincie (7) du bossage est sensiblement plane, en relation avec la chambre de vaporisation (4), et présente une pente descendant vers la chambre de vaporisation.

3. Fer conforme à la revendication 2, caractérisé en ce que la zone plane et amincie (7) présente un élargissement (8) situé au droit du point d'injection auxiliaire (6).

## Patentansprüche

1. Elektrisches Dampfbügeleisen mit einem Heizelement (2), das in einer Erhebung (3) einer Fussplatte (1) vergossen ist, mit einer an einen Wasserbehälter angeschlossenen Haupteinsprühvorrichtung (5) zum Einsprühen von Wasser in eine Verdampfungskammer (4), die an die Erhebung angrenzt, und einer Hilfseinsprühvorrichtung (6) zum Einsprühen einer zusätzlichen Wassermenge, um eine kurzzeitige überschüssige Dampfmenge zu erzeugen, wobei die Hilfseinsprühvorrichtung (6) in der Verdampfungskammer (4) oberhalb der Erhebung (3) mündet, in der das Heizelement (2) eingeschlossen ist, dadurch gekennzeichnet, dass in der Zone (7), in der die Mündung der Hilfseinsprühung sich befindet, das Metall der Erhebung (3) so verdünnt ist, dass das Heizelement (2) an die Metalloberfläche näher herangebracht ist.

2. Bügeleisen nach Anspruch 1, dadurch gekennzeichnet, dass die verdünnte Zone (7) der Erhebung im wesentlichen eben ist, mit der Verdampfungskammer (4) in Beziehung steht und eine zu der Verdampfungskammer abfallende Neigung aufweist.

3. Bügeleisen nach Anspruch 2, dadurch gekennzeichnet, dass die ebene und verdünnte Zone (7) eine Verbreiterung (8) aufweist, die sich in der Senkrechten des Hilfseinsprühpunktes (6) befindet.

## Claims

1. An electric steam iron, comprising a heating element (2), cast in a boss (3) of a sole-plate (1), a main injection device (5) connected to a water reservoir for injecting water into a vaporization chamber (4) adjacent said boss, and an auxiliary injection device (6) for injecting a supplementary amount of water for obtaining an instantaneous surplus of steam, with said auxiliary injection device (6) emptying into the chamber of vaporization (4) above the boss (3) enclosing the heating element (2); characterized in that in the area (7) into which the auxiliary injection device empties, the metal of the boss (3) is thin in such a way as to bring the heating element (2) close to the metal surface.

2. An electric steam iron as defined in Claim 1, wherein the thin area (7) of the boss is substantially plane, in connection with the chamber of vaporization (4) and has a slope descending toward the vaporization chamber.

3. An electric steam iron as defined in Claim 2, wherein the thin, plane area (7) has an enlarged portion (8) situated in the area of the auxiliary injection point (6).
